# EUROPÄISCHE PATENTSCHRIFT

(11) **EP 1 309 773 B1**
(45) Veröffentlichungstag und Bekanntmachung des Hinweises auf die Patenterteilung: **21.12.2005**
(21) Anmeldenummer: 01962905.4
(22) Anmeldetag: 03.08.2001
(51) Int. Cl.: F01D 5/18

(54) **ANORDNUNG VON TURBINENLEITSCHAUFELN**
TURBINE VANE SYSTEM
DISPOSITIF D'AUBES DIRECTRICES DE TURBINE

(30) Priorität: 16.08.2000 EP 00117667
(43) Veröffentlichungstag der Anmeldung: 14.05.2003
(73) Patentinhaber: SIEMENS AKTIENGESELLSCHAFT, 80333 München (DE)
(72) Erfinder: BOLMS, Hans-Thomas, 45468 Mülheim a. d. Ruhr (DE); STRASSBERGER, Michael, 80801 München (DE); TIEMANN, Peter, 58452 Witten (DE)
(86) Internationale Anmeldenummer: PCT/EP2001/009015
(87) Internationale Veröffentlichungsnummer: WO 2002/014654

(56) Entgegenhaltungen:
- DE-B- 1 210 254
- US-A- 3 094 310
- US-A- 4 218 179
- US-A- 4 818 178
- US-A- 5 813 827

## Beschreibung

Die Erfindung betrifft eine Anordnung von Turbinenleitschaufeln, insbesondere Turbinenleitschaufeln der hintersten Stufen, mit jeweils einem radial außen angeordneten Fußbereich, einem radial innen angeordneten Kopfbereich und einem zwischen Kopfbereich und Fußbereich verlaufenden radialen Kühlluftkanal, in den Kühlluft in eine Eintrittsöffnung im Fußbereich einleitbar und durch eine Austrittsöffnung im Kopfbereich zumindest teilweise ausleitbar ist.

Ein eine Turbine antreibender Heißgasstrom wird von den stationären Turbinenleitschaufeln zu den Turbinenlaufschaufeln, die auf sich um eine zentrale Turbinenachse drehenden Scheiben befestigt sind, geleitet. Eine kreisförmige Anordnung von Turbinenleitschaufeln, die mit ihren radial äußeren Fußbereichen auf einer stationären Turbinengehäusewand befestigt sind, wechselt sich dabei ab mit einer Anordnung von Turbinenlaufschaufeln auf einer sich drehenden Scheibe. Die radial inneren Kopfbereiche der Turbinenleitschaufeln grenzen an einen U-förmigen inneren Ring, der auf seiner Außenseite eine Labyrinthdichtung aufweist, die gegen Umströmung des U-Rings mit Heißgas abdichtet.

Zur Kühlung der durch das vorbeiströmende Heißgas aufgeheizten Turbinenschaufeln wird in der Regel Kühlluft eingesetzt. Bei Turbinenleitschaufeln strömt die Kühlluft beispielsweise durch einen in der Turbinenleitschaufel angebrachten radialen Kühlluftkanal vom radial äußeren Fußbereich der Turbinenleitschaufel bis zum radial inneren Kopfbereich. Aus dem Kopfbereich wird die Kühlluft in den angrenzenden U-förmigen Ring eingeleitet. Dieser wird durch die vorbeiströmende Kühlluft gekühlt. Durch einen Überdruck der Kühlluft soll zudem verhindert werden, daß Heißgas in den von dem Kopfbereich der Turbinenleitschaufeln und dem darunterliegenden U-förmigen Ring gebildeten Hohlraum eindringt.

Problematisch ist dabei, daß der U-förmige Ring aus Fertigungs- und Kostengründen zumeist aus einem wenig temperaturresistenten Material besteht. Beim Durchströmen der Turbinenleitschaufel heizt sich die Kühlluft in der Regel bis zur maximalen zulässigen Temperatur der Turbinenleitschaufel auf. Die Kühlluft besitzt somit beim Einströmen in den U-Ring bereits eine recht hohe Temperatur und kann bei den geringen Kühlluftmengen, die für eine Kühlung der Turbinenleitschaufel einer hinteren Stufe, die im Vergleich zu den anderen Turbinenleitschaufelstufen nicht sehr warm wird, ausreichen würden, keine genügende Kühlung des U-Rings liefern. Dies ist auch deswegen problematisch, weil die in den durch den U-Ring und den Turbinenschaufelkopfbereich gebildeten Hohlraum eingeleitete Kühlluft nach Durchströmen des Hohlraums ausgeleitet wird und in Richtung der hintersten, weitgehend ungekühlten, hitzeempfindlichen Turbinenlaufschaufelscheibe strömt.

Die bisherige Problemlösung besteht darin, sehr viel Kühlluft durch eine zentrale Bohrung einer Turbinenleitschaufel oder durch einen Kühlluftkanal einer weitgehend hohl gegossenen Turbinenleitschaufel zu leiten.

Zudem ist aus der Patentschrift DE 121 02 54 eine Leitschaufel mit einer Leitschaufelhülse bekannt, in der unter Belassung eines Zwischenraumes ein Rohr einen Leitschaufelkühlkanal bildet. Das Rohr weist in den Zwischenraum mündende Öffnungen und in der Nähe der Schaufelhinterkante schräg gerichtete Kühlluftaustrittsöffnungen auf, durch die ein Teil der Kühlluft austreten kann.

Aufgabe der vorliegenden Erfindung ist es daher, eine Anordnung von Turbinenleitschaufeln zu schaffen, die einen geringeren Kühlluftbedarf aufweist, wobei zugleich der U-förmige Ring ausreichend gekühlt wird.

Die Aufgabe wird dadurch gelöst, daß der Innenkanal ein in den Kühlluftkanal einsetzbares Kühlluftleitrohr ist, das mit einem Abstand zu Innenwänden des Kühlluftkanals angeordnet und der Außenkanal durch den Zwischenraum zwischen Kühlluftleitrohr und den Innenwänden des Kühlluftkanals gebildet ist, wobei der Abstand geringer ist als ein Querschnitt des Kühlluftleitrohres. Die Herstellung des Kühlkanals ist vereinfacht. Das Kühlluftleitrohr kann nach dem Giessen in den Kühlluftkanal eingesetzt werden. Der Außenkanal besteht dann aus dem sich um das Kühlluftleitrohr herum erstreckenden Zwischenraum. Die Dicke des Zwischenraums, die dem Abstand des Kühlluftleitrohrs von den Seitenwänden des Kühlluftkanals entspricht, kann nach Bedarf eingestellt werden. Je schmaler der Zwischenraum ist, desto größer wird die Geschwindigkeit der hindurchgepreßten Kühlluft. Durch eine steigende Kühlluftgeschwindigkeit steigt wiederum ihre Fähigkeit zum Wärmeabtransport.

Durch die Aufteilung des Kühlluftkanals in Innen- und Außenkanal wird erreicht, daß die Kühlluft zuerst durch den Innenkanal strömt und am Fußbereich teilweise zur Kühlung des U-förmigen Rings ausströmt und teilweise wieder nach dem Umleiten durch den Außenkanal zurückströmt. Der Innenkanal wird von der Gesamtkühlluftmenge durchströmt und von einer geringeren Kühlluftmenge in Form einer Gegenströmung umströmt. Der Kühlluftstrom im den Innenkanal umgebenden Außenkanal ist dabei sehr schnell. Somit liefert er eine gute Kühlung der umgebenden Bereiche der Turbinenleitschaufel aufgrund der erhöhten Kühlleistung eines schnelles Kühlluftflusses. Die in einem schnellen Strom zurückströmende Kühlluft isoliert einerseits den Innenkanal und ermöglicht, daß die Kühlluft an der Ausströmstelle in den U-Ring am Kopfbereich eine niedrige Temperatur aufweist, ohne daß große Mengen Kühlluft eingesetzt werden müßten. Zugleich kühlt die zurückströmende Kühlluft die Seitenwände des Kühlluftkanals und somit die umgebenden Bereiche der Turbinenleitschaufel, die die lasttragenden Bereiche der Turbinenleitschaufel sind. Die Wände der Turbinenschaufel, die den Kühlluftkanal umgeben, sind erfindungsgemäß dicker ausgebildet als im Stand der Technik und somit stabiler. Durch die Umleitung eines Teils des Kühlluftstroms durch den Außenkanal und die schnellere Leitung der Kühlluft im Außenkanal wird somit die Gesamtkühlluftmenge reduziert und zugleich die Temperatur der im Kopfbereich aus der Turbinenleitschaufel zur Kühlung des U-Rings austretenden Kühlluft herabgesetzt. Die Erfindung bietet somit den Vorteil, daß mit geringen Kühlluftmengen sowohl die Turbinenleitschaufel als auch der U-förmige Ring ausreichend gekühlt werden.

Wenn die Turbinenleitschaufeln Turbinenleitschaufeln der hintersten Stufen sind, ist gegenüber der Verwendung üblicher Kühlluftkanäle eine verhältnismäßig große Einsparung von Kühlluft gegeben, weil sich das Heißgas bis zum Erreichen der letzten Stufen bereits wesentlich abgekühlt hat und deshalb die Turbinenleitschaufeln der hintersten Stufen grundsätzlich nicht so stark aufgeheizt sind. Gerade für diese Turbinenleitschaufeln ergibt sich somit durch die erfindungsgemäße Anordnung der Turbinenleitschaufeln eine wesentliche Einsparmöglichkeit der Kühlluft.

Wenn der Außenkanal den Innenkanal praktisch allseitig umfangsseitig umgibt, wird die Wärmestrahlung der durch den Innenkanal geleiteten Kühlluft nahezu allseitig von dem Teil der Kühlluft, die durch den Außenkanal leitbar ist, abgeführt. Aufgrund der großen Strahlungsfläche ist ein großer Wärmeübertrag in kurzer Zeit möglich. Die im Kopfbereich ankommende Kühlluft hat somit eine sehr niedrige Temperatur und kann den U-förmigen Ring optimal kühlen.

Wenn der Innenkanal zumindest eine Kommunikationsbohrung aufweist, durch die Kühlluft in den Außenkanal übertreten kann, wird die Kühlluft an der Bohrungsstelle sehr stark beschleunigt. Dies verbessert die Kühleigenschaften der Kühlluft im Außenkanal, da durch die höhere Geschwindigkeit mehr Wärme aufgenommen werden kann.

Einen langen Kühlluftweg innerhalb der Turbinenleitschaufel und somit eine gute Ausnutzung der Kühlluft wird erreicht, wenn der Innenkanal an einem kopfseitigen Endbereich zumindest eine Kommunikationsbohrung aufweist. Die Kühlluft kann das Kühlluftrohr auf nahezu der gesamten Länge zwischen Kopf- und Fußbereich von der heißen Schaufelwand abschirmen, so daß die im Kopfbereich der Turbinenleitschaufel austretende Kühlluft auch bei einem geringen Kühlluftstrom im Innenkanal eine ausreichend geringe Temperatur hat, um den U-förmigen Ring gut zu kühlen. Der im Außenkanal zurückströmende Kühlluftstrom kühlt zugleich die umgebenden Bereiche der Turbinenleitschaufel.

Vorteilhaft ist es, wenn die Turbinenleitschaufel am Fußbereich in einem Hinterkantenbereich eine Austrittsöffnung aufweist, die mit dem Außenkanal in Verbindung steht. Durch die Austrittsöffnung tritt umgeleitete Kühlluft, die am Innenkanal vorbeigestreift ist, aus der Turbinenleitschaufel aus, ohne daß es eine Vermischung mit der eingeleiteten Kühlluft gibt. Die Anordnung der Austrittsöffnung im Hinterkantenbereich verhindert ein Eindringen von anströmendem Heißgas, das zu Beschädigungen führen würde. Dadurch, daß die Austrittsöffnungen für die den Außenkanal durchströmende Kühlluft im Fußbereich der Turbinenleitschaufel untergebracht sind, hat die Kühlluft einen sehr langen Weg innerhalb der Turbinenleitschaufel und kann auch bei geringeren Kühlluftmengen entsprechend viel Wärmeenergie aus der Turbinenleitschaufel aufnehmen und nach außen abführen, ohne daß die Luft im Innenkanal aufgeheizt würde.

Wenn der Innenkanal zylindrisch ist, ist die Geschwindigkeit und die Art der Strömung der umströmenden Kühlluft auf der gesamten Kanallänge annähernd gleich groß und somit auch der Wärmeabtransport. Hierdurch ist eine gleichmäßige Kühlleistung gewährleistet.

Vorteilhaft ist es, wenn der Querschnitt des Außenkanals so gewählt wird, daß die Kühlluft schnell durch den Kanal strömt und damit eine ausreichende Kühlung gewährleistet ist.

Die gestellte Aufgabe bezieht sich auch auf ein Verfahren zur Herstellung einer Turbinenleitschaufel.

Die Aufgabe wird gelöst durch ein Gießverfahren zur Herstellung einer Anordnung von Turbinenleitschaufeln, bei dem ein Kern verwendet wird, der den Kühlluftkanal der Turbinenleitschaufel erzeugt, wobei nach dem Gießen in den Kühlluftkanal ein mit zumindest einer Kommunikationsbohrung versehenes Kühlluftleitrohr mit Abstand zu den Innenwänden des Kühlluftkanals eingesetzt wird, und in die Wand im Hinterkantenbereich des Fußbereichs der Turbinenleitschaufel bis zu der Außenkontur der Turbinenleitschaufel hindurchgehende Austrittsöffnungen eingebracht werden.

Bei der Herstellung kann die Form des Schaufelkerns für den Guß gegenüber üblichen Gußkernen verkleinert werden. Da der sich ergebende Kühlkanal somit kleiner ist nimmt die Wanddicke der Turbinenschaufel somit insbesondere zur Eintrittskante hin stark zu. Der Guß wird somit im Hinblick auf unkritische Wanddicken wesentlich vereinfacht. Nach dem Giessen wird dann ein Kühlluftleitrohr eingesetzt. Zwischen Kühlluftleitrohr und Kühlkanalinnenwand entsteht lediglich ein schmaler Außenkanal, der das Kühlluftleitrohr ringförmig umgibt. Durch die Reduzierung der Größe des Gußkerns und somit der Fläche der Kühlkanalinnenwand wird die Strahlungsfläche für die Wärmestrahlung reduziert und somit die in den Kühlluftstrom pro Zeiteinheit abgegebene Wärmemenge. Die Kühlluft wird somit nicht so stark aufgeheizt. Es reicht eine geringere Kühlluftmenge aus. Die Kühlung der Turbinenleitschaufel ist bei den relativ geringen Temperaturen insbesondere in den hinteren Stufen ausreichend.

Anhand der Figuren soll ein Ausführungsbeispiel der Erfindung gegeben werden. Es zeigen:
- Fig. 1: eine Turbinenleitschaufel der hintersten Stufen,
- Fig. 2: einen Längsschnitt durch eine Turbinenleitschaufel nach Fig.1 und
- Fig.3: eine schematische Darstellung der Temperaturentwicklung der Kühlluftmassenströme.

Fig. 1 zeigt eine perspektivische Darstellung einer Turbinenleitschaufel 1 der hintersten Stufen. Mit Hilfe des Fußbereichs 2, der Haltevorsprünge 24 aufweist, wird die Turbinenleitschaufel 1 an einer nicht dargestellten Innenwand eines zylinderförmigen Turbinengehäuses befestigt. Von dort aus erstreckt sich die Turbinenleitschaufel 1 mit ihrem Schaufelblatt 18 radial in Richtung einer zentralen Turbinenachse 30 des Turbinengehäuses. Den radial inneren Abschluß der Turbinenleitschaufel 1 bildet der Kopfbereich 3, der ein Plateau 25 und eine bezogen auf die Turbinenachse 30 radial innere bogenförmige Ausnehmung 26 aufweist. An diesen Kopfbereich 3 ist mittels schienenartiger Haltevorsprünge 27 ein U-förmiger Ring 19 angekoppelt. Die Haltevorsprünge 27 greifen dabei in Haltenuten 28 des Uförmigen Rings 19 ein. Die bogenförmige Ausnehmung 26 des Kopfbereichs 3 begrenzt zusammen mit dem U-förmigen Ring 19 einen Hohlraum 20, dessen Längsrichtung 29 quer zur Turbinenachse 30 und zu einer Schaufelachse 31 verläuft. Radial innen am U-förmigen Ring 19 befindet sich eine Labyrinthdichtung 21. Diese dichtet die sich bei Betrieb der Turbine um die zentrale Turbinenachse 31 drehende, angrenzend darunterliegende Turbinenlaufschaufelscheibe 22, die mit nicht dargestellten Turbinenlaufschaufeln besetzt ist, gegen ein direktes Durchströmen von Heißgas 17 ab.

Das Schaufelblatt 18 weist einen radialen, zylinderförmigen Kühlluftkanal 4 auf, der durchgehend von einer Eintrittsöffnung 36 der Kühlluft 23 im Fußbereich 2 der Turbinenleitschaufel 1 bis zu seiner Austrittsöffnung 35 der Kühlluft im Kopfbereich 3 der Turbinenleitschaufel 1 verläuft. Er hat eine Querschnittskontur 34, die im Bereich des Schaufelblatts 18 und des Fußbereichs 2 der Außenkontur 16 des Schaufelblatts 18 ähnelt. Die Querschnittskontur 34 des Kühlluftkanals 4 bleibt bei Betrachtung vom Fußbereich 2 bis vor den Kopfbereich 3 in ihrer Form im wesentlichen erhalten, kann jedoch in der Größe abnehmen. Bei Eintritt des Kühlluftkanals 4 in den Kopfbereich 3 verengt sich der Querschnitt 34 in Form einer umlaufenden Stufe 33. Dieser verengte Querschnitt 34 wird dann bis zur Ausnehmung 26 im Kopfbereich 3, in der die Austrittsöffnung 35 des Kühlkanals 4 in den Hohlraum 20 liegt, annähernd beibehalten. In den Kühlluftkanal 4 ist ein zylindrisches Kühlluftleitrohr 13 annähernd mittig eingesetzt. Das Kühlluftleitrohr 13 weist einen nahezu gleichbleibend elliptischen Querschnitt 15 auf. Gehalten wird das Kühlluftleitrohr 13 am Kopfbereich 3 der Turbinenleitschaufel 1 im wesentlichen dadurch, daß es bis an die umlaufende Stufe 33 mit einem an den Übergang angepaßten Querschnitt 15 reicht oder sogar in dem Kopfbereich 3 in den verengten Querschnitt 34 des Kühlluftkanals 4 eingesetzt ist. Im Fußbereich 2 wird das Kühlluftleitrohr 13 beispielsweise durch an Seitenwände 8 des Kühlluftkanals 4 angebrachte Abstandsstege 37 mittig gehalten. Der Kühlluftkanal 4 kann beim Gießen der Turbinenschaufel 1 durch Einsetzen eines Gießkerns direkt mitgegossen werden. Das Kühlluftleitrohr 13 wird nach dem Guß in den Kühlluftkanal 4 eingesetzt.

Im Fußbereich 2 wird die Kühlluft 23 in die Eintrittsöffnung 36 des Kühlluftleitrohrs 13, das bis zu einer Oberseite 32 des Fußbereichs 2 der Turbinenleitschaufel 1 reicht, eingeleitet. Die Kühlluft 23 durchströmt dann das Kühlluftleitrohr 13 bis zu einer Kommunikationsbohrung 10. Ein Kühlluftstromanteil 42 strömt weiter bis zum Kopfbereich 3 der Turbinenschaufel 1 und dort durch die Austrittsöffnung 35 in den Hohlraum 20. Ein anderer Kühlluftstromanteil 41 strömt vom Kühlluftleitrohr 13 durch eine Kommunikationsbohrung 10 in einen Außenkanal 9 zwischen Kühlluftleitrohr 13 und Kühlluftkanal 4 und dort in entgegengesetzter Richtung in Richtung Fußbereich 2, wie in Fig.2 dargestellt. Durch die verengten Bohrungen 10 strömt der Kühlluftanteil 41 beschleunigt auf die Kühlkanalinnenwand 8. Hierdurch entsteht aufgrund des geringeren Durchmessers der Bohrung 10 eine Beschleunigung der Kühlluftströmung 41 und somit ein sehr starker Kühleffekt an der Kühlkanalinnenwand 8. Da der Außenkanal 9 im Vergleich zum Kühlluftleitrohr 13 schmaler ist, strömt der Kühlluftstromanteil 41 dort schneller. Schließlich wird die erwärmte Kühlluft 41 durch eine Austrittsöffnung 12, die an dem Hinterkantenbereich 11 des Schaufelblatts 18 von dem Außenkanal 9 zur Schaufelaußenkontur 16 der Turbinenleitschaufel 1 reicht, ausgeleitet. Der durch die Austrittsöffnung 35 im Kopfbereich 3 ausströmende Kühlluftanteil 42 strömt zunächst in den Hohlraum 20 und kühlt den U-förmigen Ring 19, der den Hohlraum 20 radial innen begrenzt. Der Kühlluftstrom 42 kann dann durch eine Bohrung 38 in einer Wand 40 des U-förmigen Rings 19 austreten.

Fig.2 zeigt einen Längsschnitt durch die Turbinenleitschaufel 1 nach Fig.1. Der gesamte Kühlluftstrom 23, der am fußseitigen Endbereich 5 in das Kühlluftleitrohr 13 einströmt, wird in zwei Kühlluftstromanteile aufgespalten, den umgelenkten Kühlluftstrom 41, der durch die Bohrungen 10 am kopfseitigen Endbereich 6 in den Außenkanal 9 einströmt und an der Austrittsöffnung 12 wieder ausströmt, und den zum U-fömigen Ring 19 herausströmenden Kühlluftstrom 42.

Fig.3 zeigt die Entwicklung der Temperatur T der Kühlluftstromanteile 41, 42, während sie die Turbinenleitschaufel 1 in Längsrichtung 31 bis zu einer Endlänge 1 des Kühlluftkanals 4 durchströmen. Die maximale Temperatur Tmax wird vom durchgehenden Strom 42 nicht erreicht, wodurch der U-förmige Ring ausreichend gekühlt werden kann. Der andere Kühlluftanteil 41 nimmt hingegen den größeren Teil der Wärme mit und befördert ihn aus der Turbinenschaufel, ohne daß die Wärme die temperaturempfindlichen Bereiche schädigen kann. Die gesamte Kühlluftmenge 23, die Summe aus beiden Stromanteilen 41, 42 ist wesentlich niedriger als im Stand der Technik.

## Patentansprüche

1. Turbinenleitschaufel (1), insbesondere Turbinenleitschaufel (1) der hintersten Stufen, mit jeweils einem radial außen angeordneten Fußbereich (2), einem radial innen angeordneten Kopfbereich (3) und einem zwischen Kopfbereich (3) und Fußbereich (2) verlaufenden radialen Kühlluftkanal (4), in den Kühlluft (23) in eine Eintrittsöffnung (36) im Fußbereich (2) einleitbar und durch eine Austrittsöffnung (35) im Kopfbereich (3) zumindest teilweise ausleitbar ist,
wobei der Kühlluftkanal (4) einen radialen Innenkanal aufweist, durch den die Kühlluft (23) vom Fußbereich (2) zum Kopfbereich (3) strömt und einen an den Innenkanal angrenzenden Außenkanal (9), der den Innenkanal zumindest teilweise umfangsseitig umgibt, der mit dem Innenkanal kommuniziert und der eine Austrittsöffnung (12) im Fußbereich (2) aufweist,
wobei durch den Außenkanal (9) ein Kühlluftanteil (41) in Richtung Fußbereich (2) zurückströmt und durch die Austrittsöffnung (12) ausströmt,
wobei der Innenkanal ein in den Kühlluftkanal (4) einsetzbares Kühlluftleitrohr (13) ist, das mit einem Abstand (14) zu der Innenwandung (8) des Kühlluftkanals (4) angeordnet ist und der Außenkanal (9) durch den Zwischenraum zwischen Kühlluftleitrohr (13) und der Innenwandung (8) des Kühlluftkanals (4) gebildet ist,
**dadurch gekennzeichnet,**
**dass** der Abstand (14) geringer als ein Querschnitt (15) des Kühlluftleitrohrs (13) ist.

2. Turbinenleitschaufel nach Anspruch 1,
**dadurch gekennzeichnet, dass** der Außenkanal (9) den Innenkanal praktisch vollständig umfangsseitig umgibt.

3. Turbinenleitschaufel nach Anspruch 1 oder 2,
**dadurch gekennzeichnet, dass** der Innenkanal zumindest eine Kommunikationsbohrung (10) aufweist, durch die der Kühlluftanteil (41) in den Außenkanal (9) übertreten kann.

4. Turbinenleitschaufel nach Anspruch 3,
**dadurch gekennzeichnet, dass** die Kommunikationsbohrung (10) in einem kopfseitigen Endbereich (6) angeordnet ist.

5. Turbinenleitschaufel nach einem der Ansprüche 1 bis 4,
**dadurch gekennzeichnet, dass** die Turbinenleitschaufel (1) im Fußbereich (2) in einem Hinterkantenbereich (11) eine Austrittsöffnung (12) aufweist, die mit dem Außenkanal (9) kommuniziert.

6. Turbinenleitschaufel nach einem der Ansprüche 1 bis 5,
**dadurch gekennzeichnet, dass** der Innenkanal zylindrisch ist.

7. Turbinenleitschaufel nach einem der Ansprüche 1 bis 6,
**dadurch gekennzeichnet, dass** die Strömung des Kühlluftanteils (41) im Außenkanal (9) schneller ist als im Innenkanal.

8. Gießverfahren zur Herstellung einer Turbinenleitschaufel nach einem der Ansprüche 1 bis 8, bei dem der Kühlluftkanal (4) der Turbinenleitschaufel (1) durch einen Kern erzeugt wird,
**dadurch gekennzeichnet, dass** nach dem Gießen in den Kühlluftkanal (4) ein mit zumindest einer Kommunikationsbohrung (10) versehenes Kühlluftleitrohr (13) mit Abstand (14) zu den Innenwänden (8) des Kühlluftkanals (4) eingesetzt wird, und in die Innenwände (8) im Hinterkantenbereich (11) des Fußbereichs (2) der Turbinenleitschaufel (1) bis zu der Außenkontur (16) der Turbinenleitschaufel (1) hindurchgehende Austrittsöffnungen (12) eingebracht werden.

## Claims

1. Turbine guide vane (1), in particular turbine guide vane (1) of the rearmost stages, in each case with a foot region (2) arranged radially on the outside, with a head region (3) arranged radially on the inside and with a cooling-air duct (4) which runs between the head region (3) and the foot region (2) and into which cooling air (23) can be introduced into an inlet orifice (36) in the foot region (2) and can be at least partially discharged through an outlet orifice (35) in the head region (3), the cooling-air duct (4) having a radial inner duct, through which the cooling air (23) flows from the foot region (2) to the head region (3), and an outer duct (9), which is contiguous to the inner duct and which at least partially surrounds the inner duct circumferentially, communicates with the inner duct and has an outlet orifice (12) in the foot region (2), a cooling-air fraction (41) flowing through the outer duct (9) back in the direction of the foot region (2) and flowing out through the outlet orifice (12), the inner duct being a cooling-air guide pipe (13) which can be inserted into the cooling-air duct (4) and which is arranged at a distance (14) from the inner wall (8) of the cooling-air duct (4), and the outer duct (9) being formed by the interspace between the cooling-air guide pipe (13) and the inner wall (8) of the cooling-air duct (4), **characterized in that** the distance (14) is smaller than a cross section (15) of the cooling-air guide pipe (13).

2. Turbine guide vane according to Claim 1, **characterized in that** the outer duct (9) virtually completely surrounds the inner duct circumferentially.

3. Turbine guide vane according to Claim 1 or 2, **characterized in that** the inner duct has at least one communication bore (10), through which the cooling-air fraction (41) can flow over into the outer duct (9).

4. Turbine guide vane according to Claim 3, **characterized in that** the communication bore (10) is arranged in a head-side end region (6).

5. Turbine guide vane according to one of Claims 1 to 4, **characterized in that** the turbine guide vane (1) has in the foot region (2), in a trailing edge region (11), an outlet orifice (12) which communicates with the outer duct (9) .

6. Turbine guide vane according to one of Claims 1 to 5, **characterized in that** the inner duct is cylindrical.

7. Turbine guide vane according to one of Claims 1 to 6, **characterized in that** the flow of the cooling-air fraction (41) is more rapid in the outer duct (9) than in the inner duct.

8. Casting method for producing a turbine guide vane according to one of Claims 1 to 8, in which the cooling-air duct (4) of the turbine guide vane (1) is generated by means of a core, **characterized in that** a cooling-air guide pipe (13) provided with at least one communication bore (10) is inserted, after casting, into the cooling-air duct (4) at a distance (14) from the inner walls (8) of the cooling-air duct (4), and outlet orifices (12) which pass through as far as the outer contour (16) of the turbine guide vane (1) being introduced into the inner walls (8) in the trailing edge region (11) of the foot region (2) of the turbine guide vane (1).

## Revendications

1. Aube (1) directrice de turbine, notamment aube (1) directrice de turbine des étages les plus en aval, comprenant respectivement une partie (2) d'emplanture disposée à l'extérieur radialement, une partie (3) de tête disposée à l'intérieur radialement et un canal (4) radial pour de l'air de refroidissement s'étendant entre la partie (3) de tête et la partie (2) d'emplanture, et dans lequel de l'air (23) de refroidissement peut être envoyé dans une ouverture (36) d'entrée de la partie (2) d'emplanture et sortir au moins en partie par une ouverture (35) de sortie de la partie (3) de tête, le canal (4) pour de l'air de refroidissement ayant un canal intérieur radial par lequel l'air (23) de refroidissement va de la partie (2) d'emplanture à la partie (3) de tête et un canal (9) extérieur voisin du canal intérieur qui entoure au moins en partie du côté du pourtour le canal intérieur, qui communique avec le canal intérieur et qui a une ouverture (12) de sortie dans la partie (2) d'emplanture, une partie (41) de l'air de refroidissement retournant par le canal (9) extérieur en direction de la partie (2) d'emplanture et sortant par l'ouverture (12) de sortie,
dans laquelle le canal intérieur est un tuyau (13) de canalisation de l'air de refroidissement pouvant être inséré dans le canal (4) pour de l'air de refroidissement et disposé à distance (14) de la paroi (8) intérieure du canal (4) pour de l'air de refroidissement, et le canal (9) extérieur est formé par l'espace intermédiaire compris entre le tuyau (13) de canalisation de l'air de refroidissement et la paroi (8) intérieure du canal (4) pour de l'air de refroidissement,
**caractérisée**
**en ce que** la distance (14) est plus petite qu'une section (15) transversale du tuyau (13) de canalisation de l'air de refroidissement.

2. Aube directrice de turbine suivant la revendication 1,
**caractérisée en ce que** le canal (9) extérieur entoure le canal intérieur pratiquement complètement du côté du pourtour.

3. Aube directrice de turbine suivant la revendication 1 ou 2,
**caractérisée en ce que** le canal intérieur a au moins un trou (10) de mise en communication par lequel la partie (41) d'air de refroidissement peut passer dans le canal (9) extérieur.

4. Aube directrice de turbine suivant la revendication 3,
**caractérisée en ce que** le trou (10) de mise en communication est disposé dans une partie (6) d'extrémité du côté de la tête.

5. Aube directrice de turbine suivant l'une des revendications 1 à 4, **caractérisée en ce que** l'aube (1) directrice de turbine a, dans la partie (2) d'emplanture, dans une partie (11) de bord arrière, une ouverture (12) de sortie qui communique avec le canal (9) de sortie.

6. Aube directrice de turbine suivant l'une des revendications 1 à 5, **caractérisée en ce que** le canal intérieur est cylindrique.

7. Aube directrice de turbine suivant l'une des revendications 1 à 6, **caractérisée en ce que** le courant de la partie (41) d'air de refroidissement dans le canal (9) extérieur est plus rapide que dans le canal (1) intérieur.

8. Procédé de coulée pour la fabrication d'une aube directrice de turbine suivant l'une des revendications 1 à 8, dans lequel le canal (4) pour de l'air de refroidissement de l'aube (1) directrice de la turbine est produit par un noyau,
**caractérisé en ce qu'**après la coulée, on utilise, dans le canal (4) pour de l'air de refroidissement, un tuyau (13) de canalisation de l'air de refroidissement muni d'au moins un trou (11) de mise en communication et à distance des parois (8) intérieures du canal (4) pour de l'air de refroidissement, et on ménage dans les parois (8) intérieures, dans la partie (11) du bord arrière de la partie (2) d'emplanture de l'aube (1) directrice de la turbine, des ouvertures (12) de sortie traversantes allant jusqu'au contour (16) extérieur de l'aube (1) directrice de la turbine.
